# FASCICULE DE BREVET EUROPEEN

(11) **EP 0 063 090 B1**
(45) Date de publication et mention de la délivrance du brevet: **05.09.1984**
(21) Numéro de dépôt: 82420054.7
(22) Date de dépôt: 14.04.1982
(51) Int. Cl.: D03C 3/34

(54) **Dispositif destiné à permettre la sélection des crochets d'une mécanique d'armure par palpage successif des deux moitiés d'un carton du type Jacquard**
Vorrichtung zum Auslesen der Platinen einer Schaftmaschine durch nacheinander Abtasten der zwei Hälften einer Jacquard-Karte
Device for selecting the hooks of a dobby by the successive tracing of the two halves of a Jacquard card

(30) Priorité: 14.04.1981 FR 8107650
(43) Date de publication de la demande: 20.10.1982
(73) Titulaire: VERDOL S.A., F-69300 Caluire (FR)
(72) Inventeur: Mutschler, Ulrich, FR-69300 Caluire (FR)
(74) Mandataire: Karmin, Roger

## Description

On sait que dans une mécanique d'armure la sélection des crochets s'effectue avec comme support d'information des cartons ou papiers préalablement perforés sur des machines usuellement appelées « piqueuses ».

Lorsqu'une mécanique d'armure est destinée à coopérer avec un métier dont les fils de chaîne sont en nombre réduit, ou pour d'autres raisons, on peut se contenter d'une mécanique ne comportant que huit rangs de crochets au lieu de seize dans le sens longitudinal.

Les « piqueuses usuelles sont agencées pour perforer le papier suivant des zones comportant cinquante-six rangées de huit trous, lesquelles zones sont séparées par un espace non perforé. On comprend aisément que lorsqu'une mécanique à huit rangs de crochets est utilisée, il existe un nombre correspondant d'aiguillettes destinées à palper le papier de sorte qu'il faut que la mécanique comporte des moyens de faire travailler les aiguillettes deux fois dans chaque zone. Il est donc nécessaire d'utiliser des piqueuses spécialement aménagées sur lesquelles le papier est déplacé suivant deux courses différentes, la première correspondant à la demi-hauteur de chaque zone tandis que l'autre doit être égale à ladite demi-hauteur augmentée de l'espace compris entre deux zones. Comme le travail avec une mécanique à huit crochets est relativement rare, il semble anormal de créer une piqueuse spéciale. On a alors pensé de n'utiliser que la moitié des trous de chaque zone de telle sorte qu'on travaille carton par carton sur la mécanique d'armure comme habituellement. Mais bien entendu une telle façon de travailler entraîne un gaspillage important de papier puisqu'en fait on en utilise deux fois plus que nécessaire.

Les perfectionnements qui font l'objet de la présente invention visent à réaliser une mécanique d'armure pourvue d'un dispositif de palpage du papier susceptible d'effectuer la lecture successive des perforations des deux moitiés d'un même carton.

Le dessin annexé, donné à titre d'exemple, permettra de mieux comprendre l'invention, les caractéristiques qu'elle présente et les avantages qu'elle est susceptible de procurer :
Figure 1 est une vue partielle d'un papier Verdol perforé utilisé sur une mécanique d'armure conventionnelle.
Figures 2 à 7 illustrent les différentes phases de fonctionnement d'un mécanisme susceptible de faire avancer le papier conformément à l'invention. Les trois premières de ces figures correspondent à la plus grande rotation du tambour porte-papier, tandis que les trois autres se rapportent à la plus faible course d'avance.

On a représenté en fig. 1 la partie latérale d'un papier Verdol affecté de la référence générale 1 et dont chacun des bords comporte une série de perforations 2 longitudinales destinées à recevoir des griffes radiales portées par un tambour rotatif assurant l'entraînement dudit papier. Celui-ci est destiné à être perforé dans des zones successives Z de largeur déterminée et qui sont séparées par un espace transversal non perforé référencé e.

Lorsqu'on a affaire à un papier standard, les trous sont disposés en rangées 3 comprenant chacune deux files 3a, 3b de huit trous dans le sens du défilement du papier, tandis que dans le sens transversal il existe vingt-huit rangées ce qui donne un total de quatre-cent-quarante-huit possibilités de perforations. Dans la figure considérée on a représenté une seule rangée 3 comportant deux files 3a, 3b de huit trous décalés longitudinalement. L'espacement des trous est tel que la distance entre les axes géométriques du premier trou de la rangée 3a et du dernier trou de la rangée 3b correspond à la largeur de la zone Z précitée.

On rappellera que chaque trou d'une zone Z attribué à un élément de lecture ou aiguillette qui vient buter sur le papier s'il n'existe pas de trou ou au contraire traverse celui-ci en vue d'actionner une aiguille qui se trouve en relation avec un crochet. On ne reviendra pas plus en détail sur cet agencement bien connu dans la pratique.

Dans une mécanique standard chaque zone est palpée en une rouie iois, les informations recueillies corresponaants à la sélection des crochets pour le passage d'une duite. Cette zone est appelée aussi « carton .

Lorsqu'on utilise une mécanique à huit rangs de crochets, on désire lire deux sélections successives sur le même carton comme on l'a expliqué plus haut en vue d'économiser du papier et aussi d'augmenter la vitesse.

Dans ces conditions la zone Z est partagée en deux bandes de même largeur comportant chacune une succession de deux rangées 3 de quatre trous. Chacune de ces bandes a été référencée Z1 et Z2 dans la figure considérée. Au moment de la lecture la disposition considérée pose des problèmes car le déplacement nécessaire pour palper l'une des bandes perforées sous le dispositif de lecture n'est pas de valeur constante. On constate en effet que pour passer d'une bande à une autre il faut d'abord déplacer le papier d'une course C correspondant à la largeur de la bande Z1 afin de faire lire les perforations de la bande Z2, puis en vue d'amener la bande Z1 sous le dispositif de lecture, il faut avancer le papier d'une quantité C1 telle que C1 = Z2 + e.

On note en passant que la somme P des courses C et C1 est égale à quatre fois le pas p des trous d'entraînement 2 du papier.

Il est donc nécessaire de prévoir l'avancement du papier de manière discontinue avec deux courses différentes, ce qui n'est pas le cas dans les mécaniques usuelles dont les avances sont régulières.

Le dispositif de commande suivant la présente invention comprend comme illustré en fig. 2 à 7 une croix de malte 4 calée sur l'arbre du tambour d'entraînement du papier et un entraîneur simple 5 tournant en continu. La croix de malte 4 comporte deux rainures perpendiculaires 4a, 4b constituant quatre encoches réparties de manière régulière sur sa périphérie, tandis que l'entraîneur 5 est pourvu de deux goujons 5a, 5b dont les distances à son centre sont différentes. C'est ainsi que la distance d séparant le goujon 5a du centre de l'entraîneur est plus grande que celle D1 qui sépare le goujon 5b dudit centre.

L'entraîneur 5 est calé sur un arbre non représenté entraîné de manière appropriée afin de communiquer à la croix ce malte les déplacements angulaires désirés.

Au départ du mouvement le goujon 5a se trouve à l'entrée de la rainure 4b qui est orientée de manière à déterminer avec l'horizontale un angle supérieur à 45° d'une valeur a. L'entraîneur 5 provoque en tournant la rotation de la croix de malte 4, le goujon 5a effectuant comme à l'accoutumée un aller-retour dans la partie correspondante de la rainure 4b. Il ressort de celle-ci lorsque la croix de malte 4a effectué une rotation dans le sens contraire à celle de l'entraîneur 5, c'est-à-dire dans le sens horaire, d'un angle supérieur à 45° de la quantité a. Dans ces conditions la rotation totale de la croix de malte 4 est de 90° + 2a.

Le débouché de la rainure 4a de la croix de malte se trouve alors orienté par rapport à l'horizontale suivant un angle de 45° - a (fig. 5). C'est à cette orientation que le goujon 5b pénètre dans ladite rainure 4a pour entraîner la rotation de la croix de malte 4. Là encore le goujon 5b fait un aller-retour dans la rainure considérée pour sortir de cette dernière (fig. 7) lorsqu'elle est orientée d'un angle de 45° - a en dessous de l'horizontale. Dans ces conditions la croix de malte 4 a décrit un angle de 90° - 2a.

La rainure 4d est alors orientée obliquement suivant un angle de 45° + a au dessus de l'horizontale si bien que le goujon 5a va venir pénétrer dans cette rainure comme illustré en fig.2. On assiste donc à une rotation saccadée de la croix de malte suivant deux courses angulaires successives différentes. Bien entendu le temps d'arrêt de la croix de malte correspond au temps nécessaire à la lecture des perforations de chaque zone.

Une exécution particulièrement bien adaptée comprend une croix de malte à quatre encoches entraînant à travers un jeu de pignons ayant un rapport de réduction de 9/1 l'arbre portant le tambour d'entraînement du papier. On obtient ainsi dix-huit avances pour un tour de l'arbre qui porte le tambour d'avance du papier. Avec cette disposition les temps moyens d'immobilisation pour la palpage et le déplacement du papier sont, exprimés en degrés de rotation du métier à tisser, d'environ 200° et 160°.

## Revendications

1. Mécanique d'armure pourvue d'un dispositif de palpage d'un carton Jacquard pour l'actionnement des crochets de commande des lisses, caractérisée en ce qu'elle comprend des moyens d'effectuer le palpage successif des deux moitiés (Z1, Z2) de chaque « carton d'un papier perforé usuel.

2. Mécanique d'armure suivant la revendication 1, caractérisée en ce que les moyens d'effectuer le palpage des deux moitiés (Z1, Z2) d'un carton sont réalisés sous la forme d'un mécanisme pourvu de moyens de commander l'avance du papier perforé de deux pas successifs différents afin que l'une des avances permette de passer de la lecture de la première moitié des perforations à la seconde d'un même carton tandis que la deuxième avance le papier afin que la lecture puisse s'effectuer au niveau de la première moitié des perforations du carton suivant séparé du précédent par une zone non perforée.

3. Mécanique d'armure suivant la revendication 2, caractérisée en ce que le mécanisme de commande de l'avance du papier comprend une croix de malte (4) à quatre encoches perpendiculaires (4a, 4b) et un entraîneur (5) à deux goujons (5a, 5b) diamétralement opposés et situés à des distances différentes (d, d1) du centre.

4. Mécanique d'armure suivant la revendication 3, caractérisée en ce que la croix de malte entraîne l'arbre portant les systèmes d'avance du papier par l'intermédiaire d'un réducteur à rapport de réduction 9/1 en vue d'obtenir 18 avances du papier pour un tour d'arbre.

## Claims

1. Dobby provided with a device for tracing a Jacquard card to activate the warp yarn guide hooks, characterised in that it comprises means to carry out the successive tracing of the two halves (Z1, Z2) of each « card of a conventional perforated paper.

2. Dobby according to Claim 1, characterised in that the means for carrying out the tracing of the two halves (Z1, Z2) of a card are realised in the form of a mechanism provided with means to control the advance of the perforated paper in two different successive steps so that one of the advances enables the reading of the first half of the perforations to be passed to the second half of a same card whilst the second advances the paper so that the reading may be carried out at the level of the first half of the perforations of the following card, separated from the preceding card by a non-perforated zone.

3. Dobby according to Claim 2, characterised in that the paper advance control mechanism comprises a Maltese cross (4) with four perpendicular notches (4a, 4b) and an entrainer (5) with two pins (5a, 5b) diametrically opposed and located at different distances (d, d1) from the centre.

4. Dobby according to Claim 3, characterised in that the Maltese cross entrains the shaft which carries the paper advance systems by means of a reducer with a 9/1 reduction ratio so as to obtain 18 advances of the paper for one rotation of the shaft.

## Patentansprüche

1. Schaftmaschine mit einer Abtastvorrichtung für eine Jacquardmusterkarte zur Betätigung der Steuerplatinen für die Litzen, dadurch gekennzeichnet, daß sie Mittel zur aufeinanderfolgenden Abtastung der beiden Hälften (Z1, Z2) jeder « Musterkarte " aus üblichem perforierten Papier aufweist.

2. Schaftmaschine nach Anspruch 1, dadurch gekennzeichnet, daß die Mittel zur Abtastung der beiden Hälften (Z1, Z2) aus einem Mechanismus bestehen, der mit Steuermitteln für den Vorschub des perforierten Papiers in zwei aufeinanderfolgenden, unterschiedlichen Schritten versehen ist, so daß einer der Vorschubschritte den Übergang der Abtastung von der ersten Hälfte der Perforationen auf die zweite derselben Musterkarte ermöglicht, während der zweite das Papier vorschiebt, damit das Abtasten in Höhe der ersten Hälfte der Perforation der folgenden Musterkarte bewirkt werden kann, die von der vorangehenden durch eine nicht perforierte Zone getrennt ist.

3. Schaftmaschine nach Anspruch 2, dadurch gekennzeichnet, daß der Steuermechanismus für den Papiervorschub zwei Malteserkreuze (4) mit vier senkrechten Schlitzen (4a, 4b) und einem Treiber (5) mit zwei Stiften (5a, 5b) aufweist, die diametral einander gegenüber und in unterschiedlichen Abständen (d, d1) vom Mittelpunkt angeordnet sind.

4. Schaftmaschine nach Anspruch 3, dadurch gekennzeichnet, daß das Malteserkreuz die Welle, die die Vorschubsysteme für das Papier trägt, mittels eines Reduziergetriebes in einem Übersetzungsverhältnis von 9/1 antreibt, um bei einer Umdrehung der Welle (18) Papiervorschübe zu erhalten.
